# FASCICULE DE BREVET EUROPEEN

(11) **EP 2 766 535 B1**
(45) Date de publication et mention de la délivrance du brevet: **06.12.2017**
(21) Numéro de dépôt: 12799233.7
(22) Date de dépôt: 08.10.2012
(51) Int. Cl.: E04B 1/76, E04C 5/06, E04B 2/56

(54) **DISPOSITIF POUR REALISER DES ISOLATIONS DE GRANDE EPAISSEUR**
VORRICHTUNG ZUR HERSTELLUNG EINER DICKEN ISOLIERUNG
DEVICE FOR PRODUCING THICK INSULATION

(30) Priorité: 10.10.2011 FR 1103071
(43) Date de publication de la demande: 20.08.2014
(73) Titulaire: CONSTANCE CORP. OÜ, 10148 Tallinn (EE)
(72) Inventeur: DAURON, Françoise, 78740 Vaux sur Seine (FR)
(74) Mandataire: Mazabraud, Xavier
(86) Numéro de dépôt international: PCT/FR2012/000397
(87) Numéro de publication internationale: WO 2013/054007

(56) Documents cités:
- DE-A1- 19 654 827
- FR-A1- 2 800 112
- US-A- 2 131 620
- US-A- 3 407 560
- US-A- 4 611 450

## Description

Le procédé décrit s'applique à la réalisation d'isolation par l'extérieur des ouvrages destinés généralement à l'habitation, aux bureaux & bâtiments industriels qui doivent être maintenus à une température approximativement constante. Dans le contexte environnemental des Nouvelles Réglementations Thermiques 2020 qui imposent la réalisation de bâtiments « passifs », et le coût de l'énergie dans le futur, il est fondamental que les bâtiments qui sont exploités avec la contrainte d'une température pratiquement constante soient d'une part parfaitement isolés et d'autre part bénéficient d'une inertie thermique élevée.

Pour réaliser une isolation de forte résistance thermique sous une épaisseur minimum, il n'existe pas d'autre solution que de rapporter sur la structure un isolant dont l'épaisseur sera fonction du λ (conductivité thermique en W/m.°C) de l'isolant choisi et de la résistance thermique visée pour l'ouvrage. L'isolation peut être disposée soit à l'intérieur du logement soit à l'extérieur et parfois sur les 2 faces (intérieure & extérieure). A contrario de la solution de l'isolation extérieure, l'isolation posée à l'intérieur prive le bâtiment de son inertie thermique, présente des difficultés pour annihiler les effets néfastes des ponts thermiques au niveau des jonctions planchers & refends avec les murs extérieurs, et conduit à une emprise importante sur le volume habitable. Concernant ce dernier inconvénient, il est important de remarquer économiquement que :
- le prix de la construction est sensiblement proportionnel à la surface projetée sur un plan horizontal du bâtiment à construire (SHON).
- Le prix de vente est proportionnel à la surface habitable (ou surface balayable).
- La marge se caractérise par la différence entre ces 2 prix.

Dans le cas d'une isolation rapportée à l'intérieur des logements la surface balayable est égale à la SHON déduction faite du périmètre que multiplie l'épaisseur des parois structurelles extérieures à laquelle il convient de rajouter l'épaisseur de l'isolant.

L'homme de l'art comprend ainsi aisément qu'à épaisseur d'isolant égale, la solution de l'isolation posée à l'extérieur conduit soit à une augmentation de la marge, soit à marge égale à une réduction du prix.

Pour réaliser une isolation thermique extérieure qui satisfasse aux NRT 2020, il est nécessaire de procéder à la pose sur la structure d'une isolation thermique de 20 à 30 cm au minimum. Ce complexe isolant doit être généralement recouvert par un parement de finition (enduit d'épaisseur variable, pierre ou bois). Le poids de ce parement (entre 75 et 125 kg/m²) doit être transmis à la structure porteuse. On comprend très facilement que plus l'épaisseur de l'isolant est importante, plus le moment est élevé, et donc plus cette liaison est difficile à réaliser. Pour des isolations inférieures à 10cm il est traditionnellement possible de fixer directement l'isolant sur la structure au moyen de clous chevillés qui possèdent un dispositif de rupture de ponts. Par contre pour des isolations supérieures à cette valeur de 10 cm, la valeur du moment, et donc des forces à reprendre, est élevée ce qui conduit à des mises en oeuvre onéreuses et peu durable en raison des risques accrus de fluage des fixations sous forces élevées.

Traditionnellement, pour répondre à ces impératifs, les entreprises exécutent cette fonction après la construction des voiles extérieurs. Suivant ce procédé, les ouvriers procèdent sur le chantier à la pose d'équerres (5/m²) chevillées (4 chevilles/équerre) sur les voiles extérieurs. La dimension des ailes de ces pièces de fixation est largement supérieure à l'épaisseur de l'isolant. Les dites équerres perforent l'isolant qui est lui-même verrouillé par un dispositif, en bois ou métallique, lui-même fixé sur les équerres. Le parement (bardage, enduit ou pierre) est ensuite rapporté sur ces verrous.

Ces technologies traditionnelles réalisées en hauteur sur chantiers sont longues & onéreuses. Par ailleurs, les fixations rapportées ne sont pas durables car soumises au phénomène de fluage qui conduit dans le temps à des désordres dus au décrochage des parements. Des dispositifs traditionnels destinés à former un volume isolant sont connus de US 3 407 560 A1 et FR 2 800 112 A1. Une technologie de préfabrication est connue dans la filière bois. Entre des raidisseurs qui relient les faces extérieures et intérieures des murs en contact avec l'extérieur, les entreprises disposent un isolant thermique d'une épaisseur de 20 à 30 cm. Cette disposition répond parfaitement à la réglementation relative à la résistance thermique des parois extérieures, mais ne présentant pas ou très peu d'inertie thermique, elle ne joue que sur la température de l'air intérieur et ne répond donc pas à la notion de base du confort. Par ailleurs elle conduit à transporter des volumes importants qui induisent une surconsommation d'énergie grise.

Enfin, il faut signaler un autre inconvénient lié à la durée de vie (30 ans en moyenne) des isolants traditionnellement utilisés. Qu'ils soient posés en extérieur, et à fortiori en intérieur, leur remplacement conduit à des travaux affectant non seulement l'isolation mais également le parement décoratif. Ces travaux représentent un coût important et une gêne pour les occupants.

Le dispositif ci-dessous revendiqué permet de pallier particulièrement les inconvénients suivants :
- Pas de mise en oeuvre sur le chantier grâce à un système de préfabrication dont le transport est assuré replié afin de limiter au maximum le volume des vides transportés,
- Inertie thermique interne à l'enveloppe habitable,
- Assurer la possibilité de remplacement des isolants sans destruction des parements.

Le dispositif selon l'invention, définit par les revendications 1 à 8, sera mieux compris par les descriptions appuyées sur les figures suivantes. Il est bien évidemment que les descriptions technologiques sont données à titre d'exemple non limitatif. Ces descriptions sont données avec références aux dessins annexés dans lesquels :
Les figures 1a, 1b, 1c de la **planche 1** sont des représentations schématiques du dispositif replié, en cours de déploiement et déplié ;
Les figures 2a à 2d de la **planche 2** sont des représentations schématiques du dispositif monté sur un mur existant (neuf ou ancien) :
   - Les figures 2a, 2b, représentent le dispositif en position repliée respectivement sur une vue en coupe et en perspective ;
   - Les figures 2c & 2d représentent le dispositif en position dépliée respectivement sur une vue en coupe et en perspective.
Les figures 3a à 3g de la **planche 3** représentent schématiquement les sous-ensembles qui assemblés constitueront le dispositif revendiqué
   - La *figure 3a* est une représentation schématique du dispositif de rotation extérieur {1}
   - La *figure 3b* représente en perspective le dit dispositif {1}
   - La *figure 3c* est une représentation schématique de la suspente à rupture de joint repliable {2}
   - La *figure 3d* est une représentation schématique de la suspente tridimensionnelle 3
   - La *figure 3e* est un détail qui définit le profil des suspentes
   - La *figure 3f* est une représentation schématique de la suspente tridimensionnelle articulée 4
   - La *figure 3g* est une représentation schématique des sous-ensembles assemblés sur la barre de liaison au mur à isoler
Les *figures 4a à 4c* représentent schématiquement le dispositif sur un voile neuf réalisé selon la technologie de coffrage filtrant objet du brevet FR 2 800 112 B1 inventeur DURAND.
Les figures *5a à 5f* représentent les différentes phases de mise en oeuvre du dispositif revendiqué.
Les *figures 6a & 6b* montrent le principe de remplacement de l'isolant ancien.

Dans ce qui suit, par simplification, la description faite à partir d'une isolation de grande épaisseur selon le principe revendiqué est décrit disposé sur un procédé breveté antérieurement (brevet FR 2 800 112 B1 inventeur DURAND). Il est constant que le dispositif revendiqué est applicable sur d'autres procédés traditionnels pour réaliser des bâtiments neufs ou isoler des ouvrages anciens.

**La planche 1,** représente un exemple élémentaire du principe du dispositif dans les différentes positions :
- *Figure 1a* en position fermée qui est la position de stockage et de transport.
- *Figure 1b* en position en cours d'ouverture
- *Figure 1c* en position totalement ouverte.

Sur les figures précitées et particulièrement sur la figure 1c on distingue :
- les sous-ensembles {1}, dont la description sera effectuée plus amplement pour la planche 3a. Le sous-ensemble {1} comporte deux alésages parallèles dont les axes sont coïncidents avec ceux des axes de rotation 3a & 4a des suspentes tridimensionnelles 3 et suspentes tridimensionnelles articulées 4.
- Les suspentes 3 & 4 possèdent des axes de rotation 3b & 4b parallèles aux axes 3a & 4a précités.
- Une suspente articulée à rupture de pont {2}, qui possède 2 axes de rotation parallèles 2a & 2b. L'axe 2a est coïncident avec l'axe 4b.
- Un support d'accrochage 5 muni d'alésages à axes 5a & 5b parallèles et coïncidents avec les axes 3b & 2b précités
- Le mur 6 devant recevoir l'isolation de grande épaisseur par fixation rigide des pièces 5

Afin de permettre le repliement de l'ensemble, un certain nombre de relations sont impératives :
- les distances entre les axes 2a-2b des pièces 2 & les axes 4a- 4b des pièces 4 sont identiques ;
- Cette distance est par ailleurs égale à la moitié de la distance entre les axes 3a-3b;
- La distance entre les axes 5a-5b est au moins inférieure à la somme des distances des axes 3a-3b augmentée de la longueur « L1 » (distance de 3a à 4a) de la pièce {1} ;
- Préférentiellement, afin que l'effet tridimensionnel soit optimum, les suspentes 2, 4 & 3 dépliées présenteront un angle aussi proche que possible de 45° avec le plan horizontal. Cette condition complémentaire souhaitable fixe la distance optimale des axes 5a-5b.

Cette disposition repliable présente 2 avantages principaux :
- Bien que pouvant dégager un volume de grande épaisseur destiné à recevoir un isolant non lié voire pulvérulent, le volume stocké et transporté est minimum ;
- En position dépliée, la structure constituée par les suspentes {3} & {4} d'une part et {2} d'autre part, situé dans des plans sécants et préférentiellement inclinés approximativement à 45° par rapport à l'horizontal, réalise une structure tridimensionnelle.

Dans l'exemple représenté sur la **planche 2,** le dispositif {0} décrit ci-dessus est disposé sur un ouvrage à isoler par l'extérieur avec une grande épaisseur. Dans le cas d'un voile ou mur 6 déjà réalisé, la fixation se fait par des moyens connus du support de suspente 5 sur le mur 6. Dans le cas de mur 6 neuf réalisé par le système objet du brevet FR 2 800 112 B1, la fixation se fait, tel qu'il sera décrit et représenté en planche 4, par l'intermédiaire des verrous 7 disposés dans les boucles des échelles frettes. Sur les *figures 2a* en coupe et *2b* en perspective, le dispositif est représenté en position fermée. Cette position correspond à la première phase de pose.

Sur les *figures 2c* en coupe et *2d* en perspective, le dispositif est représenté en position ouverte. Cette position correspond à la seconde phase de pose. Une fois rempli par l'isolant, le volume 16 protège l'ensemble de la structure y compris les ponts thermiques aux liaisons murs extérieurs 6, plancher supérieur 6a, plancher inférieur 6b et refend 6c

Dans l'exemple sur la **planche 3** on représente :
- Sur la *figure 3a* le sous-ensemble bloc extérieur {1} est schématisé. Le dit sous-ensemble est constitué de :
   ∘ Un bloc de serrage extérieur 8a en matière isolante (par exemple Polyuréthane) muni de deux alésages à axes parallèles la & 1b qui sont coïncidents respectivement avec les axes 3a & 4a. Le bloc de serrage extérieur 8a comprend un pied préférentiellement cylindrique sur lequel est disposé un trou d'axe 8g disposé parallèlement aux axes la &1b. le dit bloc de serrage extérieur 8a comporte également un logement 8f destiné à recevoir un joint d'étanchéité 8h. Afin de répondre aux règlements incendie, le bloc de serrage extérieur 8a est préférentiellement armé par un crochet de sécurité 8c en matière résistant au feu (par exemple acier) ;
   ∘ Une entretoise lame d'air 8b coaxiale avec l'axe principal du bloc de serrage extérieur 8a. Cette pièce 8b est préférentiellement en matière qui présente une résistance thermique élevée (PVC ou autre par exemple). Enfin sur la face d'appui extérieure la pièce 8b comporte des rainures destinées à renforcer l'étanchéité au niveau de l'appui sur le film d'étanchéité 10. La hauteur de l'entretoise 8b sera choisie de façon à maintenir une distance entre le film d'étanchéité de l'isolant 19 et le film d'étanchéité 10 extérieur de valeur au moins égale à l'épaisseur de la lame d'air réglementaire 14 (en général 2 cm) ;
   ∘ Un crochet de sécurité 8c incorporé à la fabrication, en général injecté. Le dit crochet 8c entoure les axes des alésages la & 1b. Cette disposition permet d'assurer une fixation de sécurité du parement extérieur en cas de destruction des parties sensibles au feu par exemple de la pièce {8} et sécurise l'intervention du personnel d'incendie ;
   ∘ Bien que facultatif mais préférable, un joint d'étanchéité 8d extérieur à la lame d'air. Ce joint est serré entre la pièce {8} et le film d'étanchéité extérieur 10. Le rôle du dit joint 8d est d'éviter toute pénétration d'eau à l'intérieur de la lame d'air ;
   ∘ Un organe de serrage 8e. La fonction de serrage de cet organe 8e peut par exemple être réalisée comme représenté par un excentrique dont l'axe de rotation est coïncident avec l'axe 8g. Cet axe d'excentrique sera en matière qui présente une résistance au feu élevée. Ainsi, en cas d'incendie, le parement sera relié à la structure par des éléments présentant une résistance au feu qui laissera aux services de sécurité le temps d'intervention sans risque de chute du parement ;
   ∘ Une paroi coffrante d'isolant 9. La dite paroi 9 est destinée à confiner l'isolant à l'intérieur du volume isolant 16. La paroi 9 est filtrante et autorise sans dégradation le passage des condensats du volume isolant 16 dans la lame d'air 14.
   ∘ Un film extérieur d'étanchéité 10. Les rôles du dit film sont :
      ▪ d'interdire, ou pour le moins de limiter la pénétration des eaux de ruissellement sur le parement extérieur
      ▪ Servir de support de projection en cas de parement extérieur projeté.
   ∘ Une grille 11 qui constituera une armature (en acier galvanisé ou composite) pour les parements extérieurs projetés.
- La *figure 3b* représente un exemple de réalisation de l'excentrique 8e. Le dit excentrique a son axe de rotation coïncident avec l'alésage 8g de la pièce de serrage 8a
- Sur la *figure 3c* est schématisé un sous-ensemble {2} qui constitue la suspente à rupture de joint. Le dit sous-ensemble se compose de :
   ∘ Une pièce 2c suspente de rupture thermique. La dite pièce 2c en matière (composite) présente une résistance thermique élevée. Sa section sera suffisante afin de supporter les contraintes de traction engendrées par le poids du parement extérieur (par exemple 150kg/m²). La pièce 2c comporte deux alésages dont les axes 2a & 2b sont parallèles. L'alésage d'axe 2b est destiné à recevoir un verrou intérieur 7 lié au mur (neuf ou ancien) 6 à isoler. L'alésage d'axe 2a est destiné à recevoir une bague 13, décrite ci après. Avantageusement, la pièce {2} possède un clips 2d qui confirme le verrouillage des pièces {4} & {2} lorsque leurs axes principaux sont confondus (c'est-à-dire en position totalement ouverte)
   ∘ Une bague à rupture 13 en matériau élastique (caoutchouc par exemple). La dite bague 13 est préférentiellement cylindrique et de diamètre sensiblement égal à celui de l'alésage d'axe 2a de la pièce 2c. Elle est munie d'un trou 13a coaxial avec l'axe 2a. Ce trou 13a est destiné à recevoir la forme droite 4c de la suspente tridimensionnelle articulée {4}. Une fente 13b qui relie le trou intérieur au cylindre extérieur, permet le passage de la tige droite 4c de la suspente articulée {4}. Ce dispositif 13 constitue un amortisseur qui découple les masses du parement extérieur et la Masse de la structure. Cette technologie particulière qui respecte la loi « masse-ressort-MASSE » répond aux conditions d'affaiblissement acoustique.
- Sur la *figure 3d* est schématisée la suspente articulée 4. La dite pièce est constituée par un fil dont le profil a une forme en Vé et une section préférentiellement circulaire. Les parties droites 4c & 4c' ont des axes 4a & 4b sensiblement parallèles. Les parties droites 4c & 4c' sont situées dans un même plan mais leurs médiatrices ne sont pas coïncidentes. Par ailleurs la distance normale entre les axes 4c-4c' est sensiblement égale à celle entre les axes 2a-2b de la pièce {2}
- La *figure 3e* est une vue de détail qui représente le profil de la pièce 4 dont le pas est identique à celui de la pièce 3 mais de hauteur différente
- Sur la *figure 3f* est schématisée la suspente tridimensionnelle de compression 3. La dite suspente a un profil et une section de même nature que ceux décrits pour la suspente articulée 4. Toutefois, pour des raisons de résistance mécanique, les dimensions de la section peuvent être différentes. De même, pour respecter le principe dont il est fait mention dans la description attachée à la figure 1, la distance entre les axes 3a-3b est double de celle entre les axes 4a-4b
- La *figure 3g* est l'assemblage schématique des pièces {2}, {3} & {4}. Le dit assemblage réalise le principe décrit en planche du dispositif articulé revendiqué.

Dans l'exemple représenté sur les **figures de la planche 4** (vue 4a en coupe, 4b en perspective et 4c détail en coupe de l'accrochage), le dispositif revendiqué est représenté monté sur un voile à réaliser qui utilise le principe du brevet FR 2 800 112 B1. Ces différentes figures montrent schématiquement la liaison entre le dispositif et la cage d'armatures coffrante {18} destinée à recevoir le matériau de remplissage structurel (béton en général). La dite liaison est avantageusement réalisée par l'introduction des verrous intérieurs 7 dans les boucles des échelles 18a de la cage {18}. Par cette disposition le parement extérieur, par exemple enduit ou pierres agrafées, est lié positivement à la structure. Ainsi, il n'existe plus de risque de désolidarisation de la partie lourde du parement (pierre par exemple) avec la structure. Cette désolidarisation est une conséquence du fluage des chevilles de fixation utilisées dans le système traditionnel.

Sur la **planche 5,** les figures 5a à 5f schématisent suivant coupes les phases de mise en oeuvre du dispositif revendiqué.

La *figure 5a* représente un exemple de l'ouvrage structurel à isoler selon le principe du brevet FR 2 800 112 B1; La *figure 5b* schématise la phase 1 de la pose du dispositif {1} à l'état replié ;
La *figure 5c* montre la phase 2 de la pose du dit dispositif {1} déplié ;
La *figure 5d* représente la phase 3 qui correspond au remplissage généralement en béton 20 des volumes structurels des voiles extérieurs 6, plancher supérieur 6a, plancher inférieur 6b & refend 6c.

La *figure 5e* schématise la phase 4 qui montre le remplissage par un isolant 17 de nature pulvérulente du volume isolant. Le dit isolant est mis en oeuvre par insufflation dans les bouches supérieures 22.

La *figure 5f* représente la phase 5 finale qui correspond à la pose du parement extérieur 23. Le dit parement s'étend à la fois sur la face extérieure et intérieure de la grille armée 11. Le parement extérieur 23 est par ailleurs solidaire de la structure grâce à la chaîne pièce de serrage excentrique 8e, crochet de sécurité 8c, suspente articulée 4 & suspente de compression 3. La pièce 2 qui peut également être armée peut préférentiellement être en composite uniquement. En effet, compte tenu de son épaisseur, l'isolant 17 constitue pour cette pièce {2} une protection suffisante contre les désordres consécutifs à un sinistre (incendie par exemple).

**En planche 6,** le rédacteur montre comment l'isolant qui a perdu ses capacités d'isolation au cours du temps peut être remplacé.

la *figure 6a**,* est une vue en perspective qui montre le mur isolé en cours de vidage de son isolant ancien. Cette vidange est réalisée en aspirant, dans le sens de la flèche « F », par la buse inférieure 21 l'ancien isolant. La dite buse 21 est équipée d'un volet ou clapet de fermeture non représenté qui sera disposé en position ouverte avant de pratiquer cette aspiration, et fermé lorsque l'aspiration complète de l'ancien isolant est achevée.

la *figure 6b**,* est une vue en perspective qui montre le mur isolé en cours de remplissage après avoir vidangé intégralement son isolant ancien. Cette vidange est réalisée en insufflant, dans le sens de la flèche « F », par la buse supérieure 22 le nouvel isolant. La dite buse 22 est équipée d'un volet ou clapet de fermeture non représenté qui sera disposé en position ouverte avant de pratiquer cette insufflation.

## Revendications

1. Dispositif {0} destiné à former un volume isolant (16) derrière une paroi coffrante (9) pour la réalisation d'isolation de grande épaisseur (17) intégrée à des ouvrages neufs en béton ou rapportée sur des ouvrages (6) anciens,
**caractérisé en ce qu'**il comprend :
- ladite paroi coffrante (9) ;
- un support (5) pour accrocher ledit dispositif audit ouvrage ;
- un mécanisme pour relier ladite paroi (9) et ledit support entre eux, ledit
mécanisme pouvant prendre une position pliée et une position dépliée ;
ledit mécanisme étant constitué de sous-ensembles comprenant :
- une première suspente (3) en forme de « V » articulée d'une part avec ledit support (5) et d'autre part avec ladite paroi coffrante (9) ; et,
- une deuxième suspente (4) et une troisième suspente (2) articulées entre elles ;
la deuxième suspente (4), en forme de « V », étant articulée avec ladite paroi coffrante (9) par des extrémités (4a) du « V » opposées à la pointe (4b) dudit « V », et, la troisième suspente {2} étant articulée par une première extrémité (2b) avec ledit support (5) et par une deuxième extrémité (2a) avec l'extrémité (4d) en forme de pointe de ladite deuxième suspente (4) ;
de sorte que, dans la position pliée, lesdites suspentes (2, 3, 4) sont repliées sensiblement contre ladite paroi (9) ; et de sorte que, dans la position dépliée :
- la première suspente appartient à un premier plan ; et,
- les deuxième et troisième suspentes appartiennent ensemble à un deuxième plan ;
lesdits premier et deuxième plans étant sécants afin de réaliser une structure tridimensionnelle,
lesdits sous-ensembles définissant entre eux un cylindre de base triangulaire isocèle, dont un premier côté est porté par ledit premier plan, et un deuxième côté est porté par ledit deuxième plan, les premier et deuxième côtés étant de même dimension, et dont le troisième côté (5a-5b) est de longueur légèrement inférieure aux premier et deuxième côtés.

2. Dispositif selon la revendication 1,
**caractérisé en ce qu'**afin de permettre son repliement, le dispositif est articulé en rotation autour d'axes parallèles (la, 2a, 2b, 3a, 3b, 4a, 4b, 5a &5b) situés dans les sous-ensembles {1}, {2}, 3, 4 & 5.

3. Dispositif selon la revendication 1,
**caractérisé en ce que** le dispositif est articulé en partie externe sur le sous-ensemble {1} sur lequel est rapporté, après mise en place d'un film d'étanchéité (10), une grille armée(11) destinée à renforcer un parement extérieur (23).

4. Dispositif selon l'une quelconque des revendications 1 à 3,
**caractérisé en ce que** les susdits sous-ensembles qui relient le mur (6) au sous ensemble extérieur (1) qui reçoit le parement extérieur (23), comprennent des organes (8c, 8e, 3 & 4) présentant une résistance au feu élevée.

5. Dispositif selon l'une quelconque des revendications précédentes,
**caractérisé en ce que** les susdits sous-ensembles ({1}, {2}, 3 & 4) reliant le parement extérieur (23) à la structure (6), intègrent des organes (13, 2c) qui constituent une rupture de ponts thermique et acoustique.

6. Dispositif selon l'une quelconque des revendications précédentes,
**caractérisé en ce que** le susdit dispositif est, de façon avantageuse, associé à un coffrage filtrant, l'accrochage dudit dispositif étant réalisé par des verrous (7) disposés dans des boucles des échelles (18) à effet de frettes.

7. Dispositif selon l'une quelconque des revendications précédentes,
**caractérisé en ce que** le dispositif en position dépliée dégage un volume de grande épaisseur (16) dans lequel peut être introduit par soufflage ou remplissage un matériau isolant (17).

8. Dispositif selon l'une quelconque des revendications précédentes,
**caractérisé en ce que** le susdit dispositif présente sur sa face extérieure deux buses l'une en partie basse (21) qui autorise le vidage des isolants qui ont perdu leur qualité d'isolation, l'autre en partie haute (22) qui autorise le remplissage par un nouvel isolant.

## Patentansprüche

1. Vorrichtung {0}, die dafür vorgesehen ist, ein isolierendes Volumen (16) hinter einer Schalungswand (9) zu bilden für die Herstellung einer dicken Isolierung (17), die in neue Bauwerke aus Beton eingebunden ist oder auf alte Bauwerke (6) aufgebracht ist,
**dadurch gekennzeichnet, dass** sie umfasst:
- die Schalungswand (9);
- einen Träger (5) zum Anbringen der Vorrichtung an dem Bauwerk;
- einen Mechanismus zum Verbinden der Wand (9) mit den Träger, wobei der Mechanismus eine zusammengeklappte Position und eine aufgeklappte Position einnehmen kann;
wobei der Mechanismus aus Untereinheiten gebildet ist, die umfassen:
- eine erste V-förmige Aufhängeinrichtung (3), die zum einen mit dem Träger (5) und zum anderen mit der Schalungswand (9) beweglich verbunden ist; und
- eine zweite Aufhängeinrichtung (4) und eine dritte Aufhängeinrichtung (2), die untereinander beweglich verbunden sind;
wobei die zweite Aufhängeinrichtung (4) in Form eines "V" durch Enden (4a) des "V", die der Spitze (4b) des "V" gegenüberliegen, mit der Schalungswand (9) beweglich verbunden ist und die dritte Aufhängeinrichtung {2} durch ein erstes Ende (2b) mit dem Träger (5) und durch ein zweites Ende (2a) mit dem Ende (4d) in Form der Spitze der zweiten Aufhängeinrichtung (4) beweglich verbunden ist, so dass in der zusammengeklappten Position die Aufhängeinrichtungen (2, 3, 4) im Wesentlichen an der Wand (9) eingeklappt sind; und dass in der ausgeklappten Position
- die erste Aufhängeinrichtung zu einer ersten Ebene gehört und
- die zweite Aufhängeinrichtung und die dritte Aufhängeinrichtung gemeinsam zu einer zweiten Ebene gehören;
wobei die erste Ebene und die zweite Ebene einander unter Bildung einer dreidimensionalen Struktur schneiden,
wobei die Untereinheiten gemeinsam einen Zylinder mit gleichschenkliger dreieckiger Grundfläche bilden, bei dem eine erste Seite von der ersten Ebene getragen wird und eine zweite Seite von der zweiten Ebene getragen wird, wobei die erste Seite und die zweite Seite von gleicher Größe sind, und bei dem die dritte Seite (5a-5b) eine etwas kleiner Länge als die erste Seite und die zweite Seite hat.

2. Vorrichtung nach Anspruch 1,
**dadurch gekennzeichnet, dass** die Vorrichtung rotationsbeweglich um parallele Achsen (1a, 2a, 2b, 3a, 3b, 4a, 4b, 5a & 5b) angebunden ist, die in den Untereinheiten {1}, {2}, 3, 4 & 5 angeordnet sind, um ihr Einklappen zu ermöglichen.

3. Vorrichtung nach Anspruch 1,
**dadurch gekennzeichnet, dass** die Vorrichtung im äußeren Teil auf der Untereinheit {1} beweglich verbunden ist, auf die nach Anbringen einer Dichtungsfolie (10) ein bewehrtes Gitter (11) aufgebracht ist, das für die Verstärkung einer äußeren Verkleidung (23) vorgesehen ist.

4. Vorrichtung nach einem der Ansprüche 1 bis 3,
**dadurch gekennzeichnet, dass** die Untereinheiten, die die Wand (6) mit der äußeren Untereinheit (1) verbinden, die die äußere Verkleidung (23) aufnimmt, Bauteile (8c, 8e, 3 & 4) umfassen, die eine hohe Feuerfestigkeit aufweisen.

5. Vorrichtung nach einem der vorhergehenden Ansprüche,
**dadurch gekennzeichnet, dass** die Untereinheiten ({1}, {2}, 3 & 4), die die äußere Verkleidung (23) mit der Struktur (6) verbinden, Bauteile (13, 2c) einbinden, die eine Unterbrechung von Wärme- und Schallbrücken bilden.

6. Vorrichtung nach einem der vorhergehenden Ansprüche,
**dadurch gekennzeichnet, dass** die Vorrichtung vorteilhaft mit einer filtrierenden Schalung kombiniert ist, wobei die Anbringung der Vorrichtung mit Riegeln (7) erfolgt, die mit Umschnürungseffekt in Ösen von Leitern (18) angeordnet sind.

7. Vorrichtung nach einem der vorhergehenden Ansprüche,
**dadurch gekennzeichnet, dass** die Vorrichtung in der aufgeklappten Position ein Volumen (16) von großer Dicke freigibt, in das durch Einblasen oder Einfüllen ein Isoliermaterial (17) eingebracht werden kann.

8. Vorrichtung nach einem der vorhergehenden Ansprüche,
**dadurch gekennzeichnet, dass** die Vorrichtung auf ihrer äußeren Oberfläche zwei Düsen aufweist, die eine im unteren Teil (21), die die Entleerung von Isoliermaterialien ermöglicht, die ihre Fähigkeit zum Isolieren verloren haben, die andere im oberen Teil (22), die die erneute Befüllung mit einem neuen Isoliermaterial ermöglicht.

## Claims

1. Device {0} intended to form an insulating volume (16) behind a forming wall (9) to produce highly thick insulation (17) integrated into new concrete works or produced on old works (6),
**characterised in that** it comprises:
- said forming wall (9);
- a support (5) to fasten said device to said work;
- a mechanism to connect said wall (9) and said support to each other, said mechanism being able to be in a folded position and in an unfolded position;
said mechanism being formed from subassemblies comprising:
- a first V-shaped hanger (3) formulated, on the one hand, with said support (5) and, on the other hand, with said forming wall (9); and,
- a second hanger (4) and a third hanger (2) formulated between each other;
the second V-shaped hanger (4), being formulated with said forming wall (9) by the ends (4a) of the "V" opposite the tip (4b) of said "V", and, the third hanger {2} being formulated by a first end (2b) with said support (5) and by a second end (2a) with the end (4d) in the form of a tip of said second hanger (4);
so that, in the folded position, said hangers (2, 3, 4) are substantially folded up against said wall (9); and so that, in the unfolded position:
- the first hanger belongs to a first plane; and,
- the second and third hangers together belong to a second plane;
said first and second planes crossing, in order to produce a three-dimensional structure,
said subassemblies together defining a cylinder with an isosceles triangle base, of which a first side is held by said first plane, and a second side is held by said second plane, the first and second sides being of the same size, and of which the third side (5a-5b) is of a slightly shorter length to the first and second sides.

2. Device according to claim 1,
**characterised in that** in order to enable it to be folded, the device is formulated in rotation around parallel axes (la, 2a, 2b, 3a, 3b, 4a, 4b, 5a & 5b) located in the subassemblies {1}, {2}, 3, 4 & 5.

3. Device according to claim 1,
**characterised in that** the device's external part is formulated on the subassembly {1} whereon is produced, after the implementation of a sealed film (10), a reinforced grid (11) intended to reinforce an exterior cladding (23).

4. Device according to any one of the claims 1 to 3,
**characterised in that** the above-mentioned subassemblies which connect the wall (6) to the exterior subassembly (1) which receives the exterior cladding (23), comprise bodies (8c, 8e, 3 & 4) that have an increased fire resistance.

5. Device according to any one of the preceding claims,
**characterised in that** the above-mentioned subassemblies ({1}, {2}, 3 & 4) connecting the exterior cladding (23) to the structure (6), integrate bodies (13, 2c) which form a rupture of thermal and acoustic bridges.

6. Device according to any one of the preceding claims,
**characterised in that** the above-mentioned device is, advantageously, connected to a filtering casing, the fastening of said device being achieved by locks (7) positioned in the loops of ladders (18) with binding effect.

7. Device according to any one of the preceding claims,
**characterised in that** the device in a folded position clears a high volume of thickness (16) wherein an insulating material (17) can be inserted by blasting or filling.

8. Device according to any one of the preceding claims,
**characterised in that** the above-mentioned device has, on its exterior face, two nozzles, one on the bottom part (21) which enables the emptying of insulators which have lost their insulating quality, the other on the top part (22) which enables filling with a new insulator.
